# EUROPÄISCHE PATENTSCHRIFT

(11) **EP 2 923 773 B1**
(45) Veröffentlichungstag und Bekanntmachung des Hinweises auf die Patenterteilung: **25.10.2017**
(21) Anmeldenummer: 15160568.0
(22) Anmeldetag: 24.03.2015
(51) Int. Cl.: B05B 15/12, F26B 3/02, F26B 21/00

(54) **ANORDNUNG ZUM ABFÜHREN VON LACKNEBEL BEIM LACKIEREN EINES BAUTEILS, WIE EINEM FLUGZEUGRUMPF UND LACKNEBELABFÜHRVERFAHREN**
ASSEMBLY FOR REMOVING VARNISH FOG WHEN VARNISHING A COMPONENT SUCH AS THE FUSELAGE OF AN AIRCRAFT AND VARNISH REMOVAL METHOD
SYSTÈME D'ÉVACUATION DE BROUILLARD DE PEINTURE LORS DE LA MISE EN PEINTURE D'UN COMPOSANT ET FUSELAGE D'AVION ET PROCÉDÉ D'ÉVACUATION DE BROUILLARD DE PEINTURE

(30) Priorität: 24.03.2014 DE 102014104010
(43) Veröffentlichungstag der Anmeldung: 30.09.2015
(73) Patentinhaber: Rud. Otto Meyer Technik Ltd. & Co. KG, 22047 Hamburg (DE)
(72) Erfinder: Winkler, Thomas, 22946 Großensee (DE); Detzer, Rüdiger, 35418 Buseck (DE)
(74) Vertreter: RGTH

(56) Entgegenhaltungen:
- DE-U1-202009 007 204
- DE-U1-202012 100 339

## Beschreibung

Die Erfindung betrifft eine Anordnung zum Abführen von Lacknebel beim Lackieren eines Bauteils, wie einen Flugzeugrumpf. Ferner betrifft die Erfindung ein Lacknebelabführverfahren.

### Stand der Technik

Eine Abgaserfassungshaube mit stabilisierter Drallströmung wird in DE202012100339U1 sowie in der DE 42 43 834 A1 beschrieben. Bei der Abgaserfassungshaube zum Erfassen verunreinigter Luft oder anderer Gase, bei der die Haube von zwei zueinander parallelen Endflächen begrenzt ist und einen dazwischen verlaufenden Mantel aufweist, in dem mindestens eine stabilisierte Drallströmung aufrechterhalten ist, ist die Abgaserfassungshaube zwischen ihren Endplatten mit rechtwinklig zu ihrer Achse beziehungsweise radial zu der Mantelfläche ausgerichteten Senkenrohren versehen, die konzentrisch zur Mantelfläche Senkenöffnungen aufweisen.

Die DE 10 2010 038 344 A1 offenbart eine höhenverstellbare mobile Filteranlage, umfassend eine Ansaugvorrichtung, die dazu geeignet ist, einen auf die Ansaugvorrichtung hingerichteten Luftstrom zu erzeugen und eine Zuluftvorrichtung, die dazu geeignet ist, einen von der Zuluftvorrichtung weggerichteten Luftstrom zu erzeugen, der zumindest teilweise in den auf die Ansaugvorrichtung gerichteten Luftstrom übergeht, sodass eine Strömungszone entsteht.

Die DD 229 613 A5 offenbart eine Vorrichtung zum Auftragen von Beschichtungsmedien, bestehend aus mindestens einer Lackierkammer und einer Abdunstanlage, neben denen Umluftanlagen angeordnet sind, die die Umluft aus in Transportrichtung hintereinanderliegenden Zonen oder Kammern, jeweils absaugen und in die jeweils nächste Zone drücken. Die mit Lösungsmittel hoch angereicherte Abluft wird einer Abluftverbrennungsanlage zugeführt und exotherm verbrannt.

Bei aus dem Stand der Technik bekannten Verfahren und Anordnungen zum Lackieren von Oberflächen entstehen neben den Farbpartikeln, die auf die zu behandelnde Oberfläche auftreffen sollen, meist sehr kleine Partikel, die von jedweder Luftbewegung erfasst und ungewollt zu Verunreinigungen der zu lackierenden Flächen sowie zur Belastung der Mitarbeiter führen können. Die Verunreinigung der zu lackierenden Flächen, welche dadurch entstehen, dass sich der aus sehr kleinen Partikeln bestehende Lacknebel auf den Lack niederschlägt, verschlechtert dabei die Oberflächenstruktur, da der Lacknebel schneller trocknet als der auf das Bauteil aufgetragene Lack.

### Darstellung der Erfindung: Aufgabe, Lösung, Vorteile

Es ist daher Aufgabe der Erfindung, eine Anordnung und ein Verfahren zum Abführen von Lacknebel beim Lackieren eines Bauteils, wie Flugzeugrumpf, zu schaffen, bei dem die Oberflächenstruktur des auf das Bauteil aufgebrachten Lackes verbessert wird und bei dem die Belastung der Mitarbeiter verringert wird.

Zur Lösung dieser Aufgabe wird die erfindungsgemäße Anordnung sowie das erfindungsgemäß Verfahren vorgeschlagen.

Erfindungsgemäß wird bei einer Anordnung zum Abführen von Lacknebel beim Lackieren eines Bauteils, wie einen Flugzeugrumpf, umfassend eine Zuluftvorrichtung und eine Abluftvorrichtung, wobei die Zuluftvorrichtung in einem unteren Bereich oder einer unteren Umgebung des Bauteils angeordnet ist und wobei die Abluftvorrichtung in einem oberen Bereich oder einer oberen Umgebung des Bauteils angeordnet ist, vorgeschlagen, dass die Zuluftvorrichtung zur Zuführung von gegenüber der Umgebungsluft des Bauteils erwärmter, eine Thermikströmung entlang einer Oberfläche des Bauteils ausbildender Zuluft ausgebildet ist, und dass die Abluftvorrichtung zum Abführen von mit der Thermikströmung entlang einer Oberfläche des Bauteils strömender, den Lacknebel mitführender Abluft ausgebildet ist.

Durch die erfindungsgemäße Anordnung der Zuluftvorrichtung und der Abluftvorrichtung stellt sich eine gezielte Umströmung eines zu lackierenden Bauteils, bevorzugt mit sehr geringer Luftgeschwindigkeit, ein. Dabei ist die Zuluftvorrichtung zur Zuführung von gegenüber der Umgebungsluft des Bauteils erwärmter, eine Thermikströmung entlang einer Oberfläche des Bauteils ausbildender Zuluft ausgebildet. Somit wird die Umströmung des Bauteils durch eine thermische Auftriebsströmung unterhalb und entlang der Oberfläche des zu lackierenden Bauteils erzeugt. Dadurch, dass die Zuluft eine geringe Übertemperatur gegenüber der umgebenden Raumluft aufweist, bildet sich eine vertikal nach oben gerichtete Konventionsströmung aus, die sich an die Kontur des Flugzeugrumpfes anlegt und den Lacknebel, auch Overspray genannt, der beim Lackierprozess entsteht, aufnimmt und nach oben abführt. Es wird daher die Oberflächenstruktur des auf das Bauteil aufgebrachten Lackes verbessert. In vorteilhafter Weise werden durch die entlang der Oberfläche des Bauteils strömende Abluft schädliche Lösemitteldämpfe abgeführt. Die Belastung von Mitarbeitern wird daher gesenkt.

In einer bevorzugten Ausgestaltung der Anordnung ist vorgesehen, dass die Abluftvorrichtung durch Erzeugung eines Unterdruckes gegenüber der Umgebungsluft zum Abführen der Abluft ausgebildet ist.

Im Gegensatz zum Abführen von Abluft durch einen Luftstrom, welcher durch einen Überdruck erzeugt wird, ist es von Vorteil, dass Abführen der Abluft durch einen Unterdruck gegenüber der Umgebungsluft herbeizuführen, da somit übermäßige Verwirbelungen in der Abluft und in der die Abluft umgebenden Umgebungsluft vermieden werden. Ein besonders verwirbelungsfreies, im Wesentlichen laminares Strömungsbild der Abluft wird dadurch erzielt, sodass ein besonders effizientes Abführen des Overspray beziehungsweise des aus kleinen Partikeln bestehenden Lacknebels erfolgt.

In einer weiteren bevorzugten Ausgestaltung der Anordnung ist vorgesehen, dass die Abluftvorrichtung als insbesondere längliche Drallhaube ausgebildet ist, wobei die Drallhaube bevorzugt oberhalb des Bauteils angeordnet ist, wobei die Drallhaube besonders bevorzugt derart entlang einer Längsachse des Bauteils ausgerichtet angeordnet ist, dass die Rotationsachse einer in und/oder von der Drallhaube erzeugten Zirkulationsströmung im Wesentlichen parallel zur Längsachse des Bauteils verläuft, und wobei ganz besonders bevorzugt die Drallhaube als doppelseitige Drallhaube ausgebildet ist.

Mit besonderem Vorteil wird durch Anordnung einer als Drallhaube ausgebildeten, bevorzugt zentral und/oder oberhalb des Bauteils angeordneten Abluftvorrichtung verhindert, dass sich gegebenenfalls mit Lacknebel und/oder Farbnebel angereicherte Rückströmungen in die Umgebungsluft bilden. Bei der vorteilhaften Ausgestaltung erfasst die Drallhaube den Thermikstrom mit den aufgenommenen Farbpartikeln und führt diesen aus dem Raum, insbesondere dem Lackierraum, ab. Dabei bildet sich in der Drallhaube eine Zirkulationsströmung auf, welche die abzuführende Thermikströmung stabilisiert und somit eine Rückströmung der mit Farbnebel angereicherten Abluft verhindert. Besonders vorteilhaft ist eine doppelseitig ausgestaltete beziehungsweise doppelseitig wirkende Drallhaube, da dadurch eine besonders effiziente und in mehrere Raumrichtungen wirkende Abführung der Abluft sichergestellt wird. Ferner ist es vorteilhaft, dass die Drallhaube als längliche Drallhaube ausgebildet und entlang einer Längsachse des Bauteils ausgerichtet angeordnet ist. Ist beispielsweise das Bauteil als Flugzeugrumpf ausgebildet, so führt besonders vorteilhaft eine Ausrichtung einer länglichen Drallhaube entlang der Längsachse des Flugzeugrumpfes dazu, dass beim Lackieren entstehender Lacknebel in großem Umfang, bevorzugt im Wesentlichen vollständig, abgeführt wird, sodass entlang der gesamten Länge des Bauteils eine verbesserte Oberflächenstruktur des Lackes sowie ein verbesserter Schutz der Mitarbeiter erreicht wird.

Eine weitere zweckmäßige Ausgestaltung der Anordnung ist dadurch gekennzeichnet, dass die Zuluftvorrichtung als Luftverteilkanal ausgebildet ist, dass der Luftverteilkanal Luftverteilmittel, insbesondere Luftausströmöffnungen oder Luftausströmkanäle aufweist, und dass der Luftverteilkanal bevorzugt unterhalb des Bauteils, besonders bevorzugt im oder unter einem Bodenbelag eines Lackierraums angeordnet ist, und dass die Zuluftvorrichtung ganz besonders bevorzugt im Wesentlichen entlang einer Längsachse des Bauteils ausgerichtet angeordnet ist.

Unterhalb des zu lackierenden Bauteils, insbesondere unterhalb des Flugzeugrumpfes, befindet sich mindestens ein parallel zur Längsachse des Bauteils beziehungsweise des Flugzeugrumpfes angeordneter Luftverteilkanal, über den vorteilhafterweise mit sehr geringer Luftgeschwindigkeit Luft in den Lackierraum eingebracht wird. Um eine über die Kanallänge gleichmäßige Ausströmung zu erreichen, befinden sich innerhalb der Luftverteilkanäle entsprechende Luftverteilmittel, wie Luftausströmöffnungen oder Luftausströmkanäle.

Eine Ausbildung der Zuluftvorrichtung als Luftverteilkanal bietet den Vorteil, die Zuluftvorrichtung beispielsweise in einem Lackierraum geeignet anzuordnen. Insbesondere bei länglichen Bauteilen ist die Ausbildung als Luftverteilkanal von Vorteil, da der Luftverteilkanal entlang einer Längsachse des Bauteils verlaufen kann, sodass über die gesamte Länge des Bauteils Zuluft zugeführt werden kann. Hierzu sind insbesondere in regelmäßigen oder unregelmäßigen Abständen Luftverteilmittel, insbesondere Luftausströmöffnungen oder Luftausströmkanäle, am Luftverteilkanal vorgesehen. Durch geeignete Anordnung der Luftverteilmittel kann die Zuluftzuführung zum lackierenden Bauteil optimiert werden. Der Luftverteilkanal ist bevorzugt unterhalb des Bauteils angeordnet, um eine vorteilhafte Thermikströmung zu begünstigen, welche in Vertikalrichtung nach oben, entlang der Oberfläche des zu lackierenden Bauteils, streicht. Eine besonders bevorzugte Ausführungsform sieht vor, dass der Luftverteilkanal in oder unter einem Bodenbelag eines Lackierraumes angeordnet ist. Durch Anordnung des Luftverteilkanals in oder unter einem Bodenbelag eines Lackierraumes ist die Ausgestaltung des Bodenbelags als ein ebener Bodenbelag ermöglicht, sodass Bauteile im Lackierraum einfach bewegt werden können, ohne durch oberhalb des Bodenbelages angeordnete Luftausströmkanäle in der Bewegung behindert zu werden. Ferner ist es durch im Boden oder unter dem Bodenbelag des Lackierraumes, also insbesondere im Bodenbelag beziehungsweise im Boden des Lackierraumes, integrierte Luftverteilkanäle möglich, eine erhöhte Sicherheit für Mitarbeiter bereitzustellen, da die im Boden versenkten Luftverteilkanäle keine Hindernisse in den Bewegungswegen der Mitarbeiter darstellen. Insbesondere sind die Luftverteilkanäle keine sogenannten "Stolperfallen".

In einer besonders bevorzugten Ausgestaltung der Anordnung ist vorgesehen, dass mindestens eine Raumzuluftvorrichtung vorgesehen ist, welche insbesondere in einem vorgegebenen horizontalen Abstand von dem Bauteil angeordnet ist, wobei die Raumzuluftvorrichtung zur seitlichen Zuführung von Raumzuluft in die Umgebung des Bauteils ausgebildet ist.

In besonders vorteilhafter Weise wird durch Zuführung, insbesondere durch seitliche Zuführung, von Raumzuluft in die Umgebung des Bauteils sichergestellt, dass mit der Thermikströmung mitgeführte Raumluft ersetzt wird. Insbesondere kann sich in vorteilhafter Weise kein Unterdruck in der Umgebung des Bauteils beziehungsweise in der Umgebungsluft des Bauteils ausbilden, sodass auch Rückströmungen der Abluft in die Umgebungsluft verhindert werden. Derartige Rückströmungen könnten dadurch eintreten, dass sich in der Umgebungsluft beziehungsweise der Umgebung des zu lackierenden Bauteils aufgrund der abgeführten Abluft beziehungsweise abgeführten Thermikströmungen ein Unterdruck bildet, welcher durch Rückströmungen der Thermikströmung ausgeglichen wird. Durch Zuführung von Raumzuluft in die Umgebung des Bauteils werden derartige Rückströmungen verhindert. Der durch Induktion der Thermikströmung beigemischte Anteil an Raumzuluft kann auch beispielsweise über Schichtluftdurchlässe in den Lackierraum nachgeführt werden.

Ferner besorgt die Zuführung, insbesondere die seitliche Zuführung, von Raumzuluft eine weitere Laminarisierung beziehungsweise Beruhigung der entlang der Oberfläche des Bauteils streichenden Thermikströmung beziehungsweise Abluft, wobei die Raumzuluft in Richtung des zu lackierenden Bauteils strömt, und zumindest teilweise die Thermikströmung umhüllend und mit der Thermikströmung aufsteigend in Richtung Abluftvorrichtung strömt. Durch die Umhüllung der Abluftströmung beziehungsweise der Thermikströmung wird die Thermikströmung räumlich begrenzt und eine laminare Thermikströmung wird begünstigt. Durch die räumliche Begrenzung der Thermikströmung wird darüber hinaus auch der mit abgeführte Lacknebel beziehungsweise der Overspray räumlich begrenzt, sodass eine noch effektiver wirkende Anordnung zum Abführen von Lacknebel beim Lackieren eines Bauteils bereitgestellt wird, welche darüber hinaus auch für einen besonderen Schutz der Mitarbeiter sorgt. Die Raumzuluftvorrichtung kann in einem geeigneten horizontalen Abstand vom Bauteil angeordnet werden. Der horizontale Abstand ist situationsgemäß danach zu bestimmen, wie stark die Thermikströmung ausgebildet ist, wie stark die Rückströmungen verhindert werden sollen, und wie weit die Thermikströmung räumlich einzugrenzen ist.

Gemäß einer weiter bevorzugten Ausgestaltung der Anordnung ist vorgesehen, dass die Anordnung eine Filteranlage zur Filterung der Abluft umfasst.

Vorteilhafterweise reinigen entsprechende Filteranlagen die Abluft von den Farbpartikeln, ehe die abgesaugte Luft, beziehungsweise die Abluft oder abgesaugte Thermikströmung, nach außen, das heißt in die Umwelt, geblasen wird.

Die Filterung der Abluft durch eine Filteranlage bewirkt zweckmäßigerweise einen weiteren Schutz sowohl der Mitarbeiter als auch der Umwelt, da schädliche Lackpartikel und/oder Lösemitteldämpfe aus der Abluft oder der in die Umgebung abzugebenden Abluft entfernt werden.

Ferner kann zweckmäßig eine Filteranlage zur Filterung der Zuluft vorgesehen sein. Die Reinigung der Zuluft durch eine Filteranlage bewirkt vorteilhafterweise, dass in der den Lacknebel abführenden Thermikströmung keine Staubpartikel enthalten sind, welche sich auf der zu lackierenden Oberfläche absetzen können und dort zu einer Verschlechterung der Oberflächenstruktur führen können.

Eine besonders bevorzugte Ausgestaltung der Anordnung sieht vor, dass die Anordnung eine Zuluftheizvorrichtung zur Erwärmung der Zuluft umfasst, und/oder dass die Anordnung einen Verdichter und/oder einen Entfeuchter zur Verdichtung und/oder Entfeuchten der Zuluft umfasst.

Eine bevorzugte Anordnung einer Zuluftheizvorrichtung ermöglicht es die Zuluft zu erwärmen, sodass sich eine besonders vorteilhafte Thermikströmung entlang und über die Oberfläche des zu lackierenden Bauteils ausbildet.

Ferner kann die Anordnung eines Verdichters oder eines Entfeuchters in der Zuluftströmung vorgesehen sein. Durch Verdichten und/oder Entfeuchten der Zuluft wird ein besonders störungsfreies Lackieren des Bauteils möglich, wobei sich insbesondere eine verbesserte Oberflächenstruktur des auf das Bauteil aufgebrachten Lackes einstellt. Insbesondere die Entfeuchtung der Luft verhindert, dass Feuchtigkeit auf den Lack niederschlägt und die Oberflächenstruktur des Lackes beeinträchtigt.

Eine weitere Lösung des der Erfindung zugrunde liegenden Problems wird durch die Bereitstellung eines Lackierraumes zum Lackieren eines Bauteils, wie einen Flugzeugrumpf, bereitgestellt, wobei der Lackierraum eine vorbeschriebene Anordnung zum Abführen von Lacknebel beim Lackieren eines Bauteils, wie einen Flugzeugrumpf, umfasst.

Ferner wird das der Erfindung zugrunde liegende Problem durch ein Verfahren zum Abführen von Lacknebel beim Lackieren eines Bauteils, wie einen Flugzeugrumpf, durchführbar mit einer vorbeschriebenen Anordnung oder einem vorbeschriebenen Lackierraum, wobei aus einer in einem unteren Bereich oder in einer unteren Umgebung des Bauteils angeordneten Zuluftvorrichtung Zuluft zugeführt wird, wobei mit einer in einem oberen Bereich oder in einer oberen Umgebung des Bauteils angeordneten Abluftvorrichtung Abluft abgeführt wird, gelöst, wobei vorgesehen ist, dass die Zuluft gegenüber der Umgebungsluft des Bauteils erwärmt wird, dass sich eine entlang einer Oberfläche des Bauteils in Richtung der Abluftvorrichtung verlaufende Thermikströmung ausbildet, und dass mit der Thermikströmung entlang einer Oberfläche des Bauteils strömende, den Lacknebel mitführende Abluft von der Abluftvorrichtung abgeführt wird.

Bei dem erfindungsgemäßen Verfahren wird in vorteilhafter Weise durch Zuführung von Zuluft mittels der Zuluftvorrichtung und Abführung der Abluft mittels der Abluftvorrichtung eine gezielte Umströmung eines zu lackierenden Bauteils, zum Beispiel eines Flugzeugrumpfes, mit bevorzugt sehr geringer Luftgeschwindigkeit bewirkt. Durch die Umströmung der Oberfläche beziehungsweise durch die entlang der Oberfläche strömende Thermikströmung wird in bevorzugter Weise ein beim Lackieren entstehender Lacknebel gezielt entfernt und von der Abluftvorrichtung abgeführt, sodass keine ungewollten Verunreinigungen der zu lackierenden Flächen auftreten und dass darüber hinaus die Belastung der Mitarbeiter verringert wird. Dabei ist es von besonderem Vorteil, dass die Zuluft gegenüber der Umgebungsluft des Bauteils erwärmt wird, sodass sich eine Thermikströmung ausbildet.

In einer bevorzugten Weiterbildung des Verfahrens ist dieses dadurch gekennzeichnet, dass die Abluft mittels einer als insbesondere längliche, bevorzugt oberhalb des Bauteils angeordneten, besonders bevorzugt entlang einer Längsachse des Bauteils ausgerichteten, ganz besonders bevorzugt doppelseitigen Drallhaube ausgebildeten Abluftvorrichtung abgeführt wird.

Durch das Abführen der Abluft mittels einer insbesondere länglichen, bevorzugt doppelseitigen Drallhaube, wird besonders effizient verhindert, dass gegebenenfalls mit Farbnebel angereicherte Rückströmungen Lacknebel oder sogenannten Overspray in die das Bauteil umgebende Umgebungsluft strömen können. Hierdurch wird besonders vorteilhaft verhindert, dass durch Lacknebel der Lackierprozess in seinem technischen Ablauf gestört wird, dass sich Lacknebel in der Umgebung des Bauteils absetzen und dass Mitarbeiter durch Einatmen der Lacknebel gesundheitlich beeinträchtigt werden.

In einer weiter bevorzugten Ausgestaltung des Verfahrens ist vorgesehen, dass die Zuluft impulsarm zugeführt wird.

Durch impulsarme Zuführung von Zuluft wird vorteilhafterweise verhindert, dass sich starke Turbulenzen in der Zuluft und in der an die Zuluft beziehungsweise an die Thermikströmung grenzenden Umgebungsluft ausbilden.

Nach einer weiter bevorzugten Ausgestaltung des Verfahrens liegt die Temperatur der Zuluft um maximal 30 Kelvin, bevorzugt maximal 20 Kelvin, insbesondere bevorzugt maximal 10 Kelvin über der Temperatur der Raumluft.

Die sich einstellende Luftgeschwindigkeit am Flugzeugrumpf ergibt sich aus dem Temperaturabstand zwischen der Zuluft und der umgebenden Raumluft. Durch Begrenzung des maximalen Temperaturunterschiedes auf 30 Kelvin, bevorzugt auf 20 Kelvin, insbesondere bevorzugt aus 10 Kelvin über der Temperatur der Raumluft kann somit in geeigneter Weise die Geschwindigkeit der Thermikströmung eingestellt werden, wobei je nach verwendeten Lacken und Umgebungsbedingungen, insbesondere je nach von den speziellen Lacken und/oder von den Lackiervorrichtungen abhängigen Partikelgrößen der im Lacknebel transportierten Lackpartikel, ein höherer oder ein geringerer Temperaturunterschied und somit eine höhere oder geringere Geschwindigkeit der Thermikströmung gewählt werden kann.

Eine weiter bevorzugte Ausgestaltung des Verfahrens sieht vor, dass in einem vorgegebenen horizontalen Abstand, bevorzugt seitlich des Bauteils, Raumzuluft zugeführt wird, welche die der Thermikströmung durch Induktion beigemischte Raumluft im Wesentlichen ersetzt.

Somit wird in vorteilhafter Weise der durch Induktion dem Thermikstrahl beigemischte Anteil an Raumluft, bevorzugt über Schichtluftdurchlässe in die Halle beziehungsweise in den Lackierraum nachgeführt. Ferner verhindert zweckmäßigerweise die Zuführung von Raumzuluft, dass sich Rückströmungen aufgrund von in der Umgebungsluft des Bauteils entstehenden Unterdrücken bilden, wodurch eine effizientere Abführung und ein erhöhter Schutz der Mitarbeiter gegenüber den Farbpartikeln des Lacknebels erreicht wird. Auch führt in vorteilhafter Weise die Zuführung von Raumzuluft zu einer räumlichen Abgrenzung der Thermikströmung, insbesondere zu einer Lokalisierung der Thermikströmung in unmittelbarer Nähe der Oberfläche des zu lackierenden Bauteils, statt. Es verringert sich somit unter anderem der Energiebedarf, da nur eine geringere Menge an Zuluft zur Ausbildung der Thermikströmung benötigt wird. Ferner wird die Sicherheit erhöht, da Partikelnebel nicht in die Umgebungsluft des zu lackierenden Bauteils eintreten können und somit die Gefährdung für die Mitarbeiter verringert wird.

Eine weitere und insbesondere bevorzugte Ausgestaltung des Verfahrens ist dadurch gekennzeichnet, dass die Abluft und/oder die Zuluft von einer Filteranlage gereinigt wird.

Die Reinigung der Zuluft durch eine Filteranlage bewirkt vorteilhafterweise, dass in der den Lacknebel abführenden Thermikströmung keine Staubpartikel enthalten sind, welche sich auf der zu lackierenden Oberfläche absetzen können und dort zu einer Verschlechterung der Oberflächenstruktur führen können. In vorteilhafter Weise wird durch Reinigung der Abluft, durch eine Filteranlage, die Belastung für die Umwelt verringert, da schädliche Lacknebel beziehungsweise Lösemitteldämpfe nicht in die Umwelt gelangen können.

In einer besonders bevorzugten Ausgestaltung des Verfahrens ist vorgesehen, dass die Zuluft durch eine als Luftverteilkanal ausgebildete, Luftverteilmittel, insbesondere Luftausströmöffnungen oder Luftausströmkanäle, aufweisende Zuluftvorrichtung zugeführt wird.

Dabei kann in vorteilhafter Weise für ein impulsarmes Ausströmen der Warmluft vorgesehen sein, dass als Luftverteilmittel ein Rohrabschnitt eines Luftverteilkanals mit einem rohrabschnittachsenparallelen Ausströmschlitz, ein Rohr- oder Schlauchabschnitt mit einer Vielzahl von auf den Umfang verteilten Luftausströmöffnungen oder ein Schlauchabschnitt mit luftdurchlässiger Oberfläche vorgesehen ist.

Der Schlauch- oder Rohrabschnitt kann beispielsweise eine luftdurchlässige Kunstfaseroberfläche, eine Zellstoffoberfläche oder ein anderes zum impulsarmen Luftdurchtritt geeignetes Oberflächenmaterial aufweisen. Anstelle eines Ausströmschlitzes kann auch eine Vielzahl einzelner Luftausströmöffnungen (Düsen) oder Luftausströmkanäle, die in einem Kanalteil angeordnet sind, verwendet werden.

In einer weiteren Lösung des der Erfindung zugrunde liegenden Problems ist ein Lackierverfahren zum Lackieren eines Bauteils vorgesehen, welches ein Verfahren zum Abführen von Lacknebel beim Lackieren eines Bauteils nach dem vorbeschriebenen Verfahren umfasst.

### Kurze Beschreibung der Zeichnungen

Ein Ausführungsbeispiel der Erfindung wird nachstehend anhand der Zeichnungen näher erläutert. Es zeigen:
Fig. 1 in einer schaubildlichen Darstellung eine Anordnung zum Abführen von Lacknebel beim Lackieren eines Flugzeugrumpfes,
Fig. 2 in einer Seitenansicht eine Anordnung zum Abführen von Lacknebel beim Lackieren eines Bauteils, und
Fig. 3 in einer schaubildlichen Darstellung eine weitere Anordnung zum Abführen von Lacknebel beim Lackieren eines Flugzeugrumpfes.

### Bevorzugte Ausführungsformen der Erfindung

Fig. 1 zeigt eine schaubildliche Darstellung einer Anordnung 100 zum Abführen von Lacknebel beim Lackieren eines Bauteils 10. Das Bauteil 10 ist als Flugzeugrumpf 11 ausgebildet. Der Flugzeugrumpf 11 befindet sich vertikal oberhalb eines Bodens 12 eines Lackierraumes 13. Eine Zuluftvorrichtung 14 ist in den Boden 12 beziehungsweise unterhalb der Oberfläche des Bodenbelages 15 des Lackierraumes 13 integriert oder angeordnet. Die Zuluftvorrichtung 14, welche zur Zuführung von gegenüber der Umgebungsluft des Bauteils 10 erwärmter Zuluft ausgebildet ist, ist ferner als Luftverteilkanal 16 ausgebildet. Durch Luftausströmöffnungen 17 der Luftverteilkanäle 16 strömt erwärmte Zuluft 18 von unten in vertikaler Richtung nach oben in Richtung des Bauteils 10 beziehungsweise des Flugzeugrumpfes 11. Die gegenüber der Umgebungsluft des Flugzeugrumpfes 11 erwärmte Zuluft 18 weist einen Temperaturunterschied von maximal 30 Kelvin gegenüber der Umgebungsluft auf.

Entlang der Oberfläche 19 des Bauteils 10 bildet sich eine aufsteigende Thermikströmung 20 aus, welche beim Lackierverfahren entstehenden Lacknebel, sogenannten Overspray, in vertikaler Richtung nach oben in Richtung einer Abluftvorrichtung 21 abführt. Die Abluftvorrichtung 21 ist in Fig. 1 als beidseitig ausgebildete Drallhaube 22 ausgebildet. Die Abluft beziehungsweise die Thermikströmung 20, welche den Lacknebel abtransportiert, tritt von unten in die Drallhaube 22 ein und wird seitwärts in Richtung von kreissegmentförmig gekrümmten Endbereichen 23 der Drallhaube geleitet. In den kreissegmentförmig ausgebildeten Endbereichen 23 der Drallhaube 22 bilden sich Zirkulationsströmungen 24 aus, wodurch ein seitwärtiges Austreten der Abluft in Umgebungsluft verhindert wird. Die in den kreissegmentförmig ausgebildeten Endbereichen 23 der Drallhaube 22 ausgebildeten Zirkulationsströmungen 24, welche den von der Thermikströmung 20 mitgeführten Partikelnebel enthält, wird über Abluftkanäle 25 aus der Drallhaube 22 abgeführt und zu einer hier nicht darstellten Filteranlage zur Reinigung der Abluft weitergeleitet. Hierzu wird innerhalb der Abluftkanäle 25 ein Unterdruck erzeugt.

In einem horizontalen Abstand AH von der Oberfläche 19 des Flugzeugrumpfes 11 befindet sich eine Raumzuluftvorrichtung 26, durch welche Raumzuluft 27 zugeführt wird, welche die der Thermikströmung durch Induktion beigemischte Raumluft im Wesentlichen ersetzt. Die Raumzuluft 27 strömt dabei im Wesentlichen impulsarm auf die Thermikströmung 20 zu und begrenzt insbesondere die räumliche Ausdehnung der Thermikströmung 20 auf den Nahbereich der Oberfläche 19 des Flugzeugrumpfes 11.

In der Fig. 2 ist die Anordnung 100 der Figur 1 in einer Seitenansicht dargestellt. Das als Flugzeugrumpf 11 ausgebildete Bauteil 10 befindet sich oberhalb eines Bodens 12 eines Lackierraumes 13. Im Boden 12 integriert, beziehungsweise unterhalb des Bodenbelages 15 ist ein Luftverteilkanal 16 einer Zuluftvorrichtung 14 angeordnet. Die Zuluftvorrichtung 14 weist als Luftausströmöffnungen 17 beziehungsweise als Luftausströmkanäle ausgebildete Luftverteilmittel auf. Aus den Luftausströmöffnungen 17 strömt erwärmte Zuluft 18 impulsarm in vertikaler Richtung nach oben in Richtung des Flugzeugrumpfes 11 aus. Entlang der Oberfläche 19 des Flugzeugrumpfes 11 bildet sich dadurch eine aufsteigende Thermikströmung 20 aus, welche in eine oberhalb des Flugzeugrumpfes 11 angeordnete Drallhaube 22 eindringt. Die Drallhaube 22 weist kreissegmentförmig ausgebildete Endbereiche 23 auf. Ferner sind Abluftkanäle 25 an der Drallhaube vorgesehen, welche die mit Partikelnebel behaftete Abluft in Richtung einer nicht dargestellten Filtervorrichtung abführt. Wie der Fig. 2 zu entnehmen ist, sind die Luftverteilkanäle als auch die länglich ausgebildete Drallhaube 22 entlang einer Längsachse LA des Bauteils 10 beziehungsweise des Flugzeugrumpfes 11, ausgerichtet. Durch die Ausrichtung der länglichen Drallhaube 22 entlang der Längsachse LA des Bauteils 10 wird sichergestellt, dass im Wesentlichen die gesamte oder zumindest ein Großteil der Oberfläche 19 des Bauteils 10 von der Thermikströmung 20 umströmt wird und ein wesentlicher oder der gesamte Anteil der Thermikströmung 20, welcher einen Lacknebel trägt, abgeführt wird.

Ebenfalls in Fig. 2 dargestellt ist eine Raumzuluftvorrichtung 26, welcher mittels eines Raumzuluftzuführkanals 28 Raumzuluft 27 zugeführt wird. Durch Raumzuluftaustrittsöffnungen 29 tritt Raumzuluft 27, insbesondere impulsarm, in die Umgebung des Bauteils 10 ein.

In Fig. 3 ist eine alternative Anordnung 100 zum Abführen von Lacknebel beim Lackieren eines Bauteils 10 dargestellt. In der alternativen Ausführungsform ist unterhalb des als Flugzeugrumpf 11 ausgebildeten Bauteils 10 eine Zuluftvorrichtung 14 umfassend zwei Luftverteilkanäle 16 angeordnet. Im Unterschied zu der in den Figuren 1 und 2 dargestellten Anordnung 100 sind in der in Figur 3 dargestellten Anordnung 100 die Luftverteilkanäle 16 oberhalb des Bodenbelages 15 eines Bodens 12 eines Lackierraumes 13 angeordnet. Mittels einer Lackiervorrichtung 30 wird Lack auf die Oberfläche 19 des Flugzeugrumpfes 11 aufgebracht. Eine Thermikströmung 20 umströmt die Oberfläche 19 des Flugzeugrumpfes 11 und führt beim Lackiervorgang entstehenden Lacknebel mit sich in vertikaler Richtung nach oben ab. In einer Decke 31 des Lackierraumes 13 sind in den Eckbereichen 32 kreissegmentförmig ausgebildete Drallhauben 22 angeordnet. Die Abluft strömt entlang der Decke 31 des Lackierraumes 13 in Richtung der kreissegmentförmigen Drallhauben 22 und bildet innerhalb der Drallhauben 22 eine Zirkulationsströmung 24 aus. Über Abluftkanäle 25 wird schließlich die den Lacknebel umfassende Abluft in Richtung einer Filtervorrichtung (hier nicht dargestellt) abgeführt.

### Bezugszeichenliste

- 100: Anordnung zum Abführen von Lacknebel
- 10: Bauteil
- 11: Flugzeugrumpf
- 12: Boden
- 13: Lackierraum
- 14: Zuluftvorrichtung
- 15: Bodenbelag
- 16: Luftverteilkanal
- 17: Luftausströmöffnungen
- 18: Zuluft
- 19: Oberfläche
- 20: Thermikströmung
- 21: Abluftvorrichtung
- 22: Drallhaube
- 23: Endbereich
- 24: Zirkulationsströmung
- 25: Abluftkanal
- 26: Raumzuluftvorrichtung
- 27: Raumzuluft
- 28: Raumzuluftzuführkanal
- 29: Raumzuluftaustrittsöffnungen
- 30: Lackiervorrichtung
- 31: Decke
- 32: Eckbereich

- AH: horizontaler Abstand
- LA: Längsachse

## Patentansprüche

1. Anordnung zum Abführen von Lacknebel (100) beim Lackieren eines Bauteils (10) wie einen Flugzeugrumpf (11) umfassend eine Zuluftvorrichtung (14) und eine Abluftvorrichtung (21), wobei die Zuluftvorrichtung (14) in einem unteren Bereich oder einer unteren Umgebung des Bauteils (10) angeordnet ist und wobei die Abluftvorrichtung (21) in einem oberen Bereich oder einer oberen Umgebung des Bauteils (10) angeordnet ist, **dadurch gekennzeichnet, dass** die Zuluftvorrichtung (14) zur Zuführung von gegenüber der Umgebungsluft des Bauteils (10) erwärmter, eine Thermikströmung (20) entlang einer Oberfläche (19) des Bauteils (10) ausbildender Zuluft (18) ausgebildet ist, und dass die Abluftvorrichtung (21) zum Abführen von mit der Thermikströmung (20) entlang einer Oberfläche (19) des Bauteils (10) strömender, den Lacknebel mitführender Abluft ausgebildet ist.

2. Anordnung nach Anspruch 1, **dadurch gekennzeichnet, dass** die Abluftvorrichtung (21) durch Erzeugung eines Unterdruckes gegenüber der Umgebungsluft zum Abführen der Abluft ausgebildet ist.

3. Anordnung nach Anspruch 1 oder 2, **dadurch gekennzeichnet, dass** die Abluftvorrichtung (21) als insbesondere längliche Drallhaube (22) ausgebildet ist, wobei die Drallhaube (22) bevorzugt oberhalb des Bauteils (10) angeordnet ist, wobei die Drallhaube (22) besonders bevorzugt derart entlang einer Längsachse (LA) des Bauteils (10) ausgerichtet angeordnet ist, dass die Rotationsachse einer in und/oder von der Drallhaube (22) erzeugten Zirkulationsströmung (24) im Wesentlichen parallel zur Längsachse (LA) des Bauteils (10) verläuft, und wobei ganz besonders bevorzugt die Drallhaube (22) als doppelseitige Drallhaube (22) ausgebildet ist.

4. Anordnung nach einem der vorgenannten Ansprüche, **dadurch gekennzeichnet, dass** die Zuluftvorrichtung (14) als Luftverteilkanal (16) ausgebildet ist, dass der Luftverteilkanal (16) Luftverteilmittel, insbesondere Luftausströmöffnungen (17) oder Luftausströmkanäle, aufweist, und dass der Luftverteilkanal (16) bevorzugt unterhalb des Bauteils (10), besonders bevorzugt in oder unter einem Bodenbelag (15) eines Lackierraums (13), angeordnet ist, und dass die Zuluftvorrichtung (14) ganz besonders bevorzugt im Wesentlichen entlang einer Längsachse (LA) des Bauteils (10) ausgerichtet angeordnet ist.

5. Anordnung nach einem der vorgenannten Ansprüche, **dadurch gekennzeichnet, dass** mindestens eine Raumzuluftvorrichtung (26) vorgesehen ist, welche insbesondere in einem vorgegebenen horizontale Abstand (AH) von dem Bauteil (10) angeordnet ist, wobei die Raumzuluftvorrichtung (26) zur seitlichen Zuführung von Raumzuluft (27) in die Umgebung des Bauteils (10) ausgebildet ist.

6. Anordnung nach einem der vorgenannten Ansprüche, **dadurch gekennzeichnet, dass** die Anordnung eine Filteranlage zur Filterung der Abluft umfasst.

7. Anordnung nach einem der vorgenannten Ansprüche, **dadurch gekennzeichnet, dass** die Anordnung ein Zuluftheizvorrichtung zur Erwärmung der Zuluft (18) umfasst, und /oder dass die Anordnung einen Verdichter und/oder einen Entfeuchter zur Verdichtung und /oder zum Entfeuchten der Zuluft (18) umfasst.

8. Lackierraum (13) zum Lackieren eines Bauteils (10) wie einen Flugzeugrumpf (11) umfassend eine Anordnung nach einer der vorstehenden Ansprüche.

9. Verfahren zum Abführen von Lacknebel beim Lackieren eines Bauteils (10) wie einen Flugzeugrumpf (11), durchführbar mit einer Anordnung nach einem der Ansprüche 1 bis 7 oder in einem Lackierraum (13) nach Anspruch 8, wobei aus einer in einem unteren Bereich oder in einer unteren Umgebung des Bauteils (10) angeordneten Zuluftvorrichtung (14) Zuluft (18) zugeführt wird, wobei mit einer in einem oberen Bereich oder in einer oberen Umgebung des Bauteils (10) angeordneten Abluftvorrichtung (21) Abluft abgeführt wird, **dadurch gekennzeichnet, dass** die Zuluft (18) gegenüber der Umgebungsluft des Bauteils (10) erwärmt wird, dass sich eine entlang einer Oberfläche (19) des Bauteils (10) in Richtung der Abluftvorrichtung (21) verlaufende Thermikströmung (20) ausbildet, und dass mit der Thermikströmung (20) entlang einer Oberfläche (19) des Bauteils (10) strömende, den Lacknebel mitführende Abluft von der Abluftvorrichtung (21) abgeführt wird.

10. Verfahren nach Anspruch 9, **dadurch gekennzeichnet, dass** die Abluft mittels einer als insbesondere längliche, bevorzugt oberhalb des Bauteils (10) angeordnete, besonders bevorzugt entlang einer Längsachse des Bauteils (10) ausgerichtete, ganz besonders bevorzugt doppelseitige Drallhaube (22) ausgebildeten Abluftvorrichtung (21) abgeführt wird.

11. Verfahren nach einem der Ansprüche 9 oder 10, **dadurch gekennzeichnet, dass** die Zuluft (18) impulsarm zugeführt wird.

12. Verfahren nach einem der Ansprüche 9 bis 11, **dadurch gekennzeichnet, dass** die Temperatur der Zuluft (18) maximal 30 K, bevorzugt maximal 20 K insbesondere bevorzugt 10 K, über der Temperatur der Raumluft liegt.

13. Verfahren nach einem der Ansprüche 9 bis 12, **dadurch gekennzeichnet, dass** in einem vorgegebenen horizontalen Abstand (AH) seitlich des Bauteils (10) Raumzuluft (27) zugeführt wird, welche die der Thermikströmung (20) durch Induktion beigemischte Raumluft im Wesentlichen ersetzt.

14. Verfahren nach einem der Ansprüche 9 bis 13, **dadurch gekennzeichnet, dass** die Abluft und/oder die Zuluft (18) von einer Filteranlage gereinigt wird.

15. Verfahren nach einem der Ansprüche 9 bis 14, **dadurch gekennzeichnet, dass** die Zuluft (18) durch eine als Luftverteilkanal (16) ausgebildete, Luftverteilmittel, insbesondere Luftausströmöffnungen (17) oder Luftausströmkanäle, aufweisende Zuluftvorrichtung (14) zugeführt wird.

16. Lackierverfahren zum Lackieren eines Bauteils (10), welches ein Verfahren zum Abführen von Lacknebel beim Lackieren eines Bauteils (10) nach einem der Ansprüche 9 bis 15 umfasst.

## Claims

1. Arrangement for removing varnish fog (100) when varnishing a component (10) such as an aircraft fuselage (11) comprising a supply air device (14) and an exhaust air device (21), wherein the supply air device (14) is arranged in a lower section or a lower area of the component (10) and wherein the exhaust air device (21) is arranged in an upper section or an upper area of the component (10), **characterized in that** the supply air device (14) is constructed for supplying supply air (18) which is heated in relation to the ambient air of the component (10) and forms a thermal flow (20) along a surface (19) of the component (10), and that the exhaust air device (21) is constructed for removing exhaust air flowing with the thermal flow (20) along a surface (19) of the component (10) and carrying the varnish fog.

2. Arrangement according to claim 1, **characterized in that** the exhaust air device (21) is constructed for removing the exhaust air by generating a negative pressure relative to the ambient air.

3. Arrangement according to claim 1 or 2, **characterized in that** the exhaust air device (21) is constructed as a particularly elongated swirl hood (22), wherein the swirl hood (22) is preferably arranged above the component (10), wherein the swirl hood (22) is arranged particularly preferably aligned along a longitudinal axis (LA) of the component (10) in such a way that the rotation axis of a circulation flow (24) generated in and / or by the swirl hood (22) runs substantially parallel to the longitudinal axis (LA) of the component (10), and wherein most preferably the swirl hood (22) is constructed as a double-sided swirl hood (22).

4. Arrangement according to one of the preceding claims, **characterized in that** the supply air device (14) is constructed as an air distribution duct (16), that the air distribution duct (16) has air distribution means, in particular air outflow openings (17) or air outflow ducts, and that the air distribution duct (16) is arranged preferably below the component (10), particularly preferably in or under a floor covering (15) of a varnishing room (13) and that the supply air device (14) is most preferably arranged substantially aligned along a longitudinal axis (LA) of the component (10).

5. Arrangement according to one of the preceding claims, **characterized in that** at least one room air supply device (26) is provided, which is arranged in particular in a predetermined horizontal distance (AH) from the component (10), wherein the room air supply device (26) is constructed for the lateral supply of room supply air (27) into the area of the component (10).

6. Arrangement according to one of the preceding claims, **characterized in that** the arrangement comprises a filter system for filtering the exhaust air.

7. Arrangement according to one of the preceding claims, **characterized in that** the arrangement comprises a supply air heating device for heating the supply air (18), and / or that the arrangement comprises a compressor and / or a dehumidifier for compression and / or for dehumidifying the supply air (18).

8. Varnishing room (13) for varnishing a component (10) such as an aircraft fuselage (11) comprising an arrangement according to one of the preceding claims.

9. A method for removing varnish fog when varnishing a component (10) such as an aircraft fuselage (11), which can be carried out with an arrangement according to one of claims 1 to 7 or in a varnishing room (13) according to claim 8, wherein supply air (18) is supplied from a supply air device (14) arranged in a lower section or in a lower area of the component (10), wherein exhaust air is removed by means of an exhaust air device (21) arranged in an upper section or an upper area of the component (10), **characterized in that** the supply air (18) is heated relative to the ambient air of the component (10), that a thermal flow (20) is formed extending along a surface (19) of the component (10) in the direction of the exhaust air device (21), and that exhaust air flowing with the thermal flow (20) along a surface (19) of the component (10) and carrying the varnish fog is removed by the exhaust air device (21).

10. A method according to claim 9, **characterized in that** the exhaust air is removed by means of an exhaust air device (21), which is constructed as a particularly elongated and most preferably double-sided swirl hood (22) arranged preferably above the component (10) and oriented particularly preferably along a longitudinal axis of the component (10).

11. A method according to any one of claims 9 or 10, **characterized in that** the supply air (18) is supplied with a low impulse.

12. A method according to any one of claims 9 to 11, **characterized in that** the temperature of the supply air (18) is at most 30 K, preferably at most 20 K, in particular preferably 10 K, above the temperature of the room air.

13. A method according to any one of claims 9 to 12, **characterized in that** room supply air (27) is supplied in a predetermined horizontal distance (AH) at the side of the component (10), which substantially replaces the room air added to the thermal flow (20) by induction.

14. A method according to any one of claims 9 to 13, **characterized in that** the exhaust air and / or the supply air (18) is cleaned by a filter system.

15. A method according to any one of claims 9 to 14, **characterized in that** the supply air (18) is supplied through a supply air means (14) constructed as an air distribution duct (16) and having air distribution means, in particular air outflow openings (17) or air outflow ducts.

16. A varnishing method for varnishing a component (10) which comprises a method for removing varnish fog when varnishing a component (10) according to any one of claims to 9 to 15.

## Revendications

1. Agencement destiné à évacuer du brouillard de peinture (100) lors de la peinture d'un élément constitutif (10), comme un fuselage (11), comprenant un dispositif d'alimentation d'air (14) et un dispositif d'évacuation d'air (21), le dispositif d'alimentation d'air (14) étant placé dans une zone inférieure ou dans un environnement inférieur de l'élément constitutif (10) et le dispositif d'évacuation d'air (21) étant placé dans une zone supérieure ou dans un environnement supérieur de l'élément constitutif (10), **caractérisé en ce que** le dispositif d'alimentation d'air (14) est conçu pour alimenter de l'air frais (18) réchauffé par rapport à l'air ambiant de l'élément constitutif (10), formant un courant thermique (20) le long d'une surface (19) de l'élément constitutif (10) et **en ce que** le dispositif d'évacuation d'air (21) est conçu pour évacuer de l'air vicié circulant avec le courant thermique (20) le long de la surface (19) de l'élément constitutif (10), co-véhiculant le brouillard de peinture.

2. Agencement selon la revendication 1, **caractérisé en ce que** le dispositif d'évacuation d'air (21) est conçu pour évacuer l'air vicié par création d'une dépression par rapport à l'air ambiant.

3. Agencement selon la revendication 1 ou la revendication 2, **caractérisé en ce que** le dispositif d'évacuation d'air (21) est conçu sous la forme d'une coupole giratoire (22) notamment allongée, de préférence, la coupole giratoire (22) étant placée au-dessus de l'élément constitutif (10), de manière particulièrement préférée, la coupole giratoire (22) étant placée en étant orientée le long d'un axe longitudinal (LA) de l'élément constitutif (10), de telle sorte que l'axe de rotation d'un courant de circulation (24) créé dans et/ou par la coupole giratoire (22) s'écoule sensiblement à la parallèle de l'axe longitudinal (LA) de l'élément constitutif (10) et de manière tout particulièrement préférée, la coupole giratoire (22) étant conçue en tant que coupole giratoire (22) à double face.

4. Agencement selon l'une quelconque des revendications précédentes, **caractérisé en ce que** le dispositif d'alimentation d'air (14) est conçu sous la forme d'un canal distributeur d'air (16), **en ce que** le canal distributeur d'air (16) comporte des moyens distributeurs d'air, notamment des orifices de sortie d'air (17) ou des canaux de sortie d'air et **en ce que** le canal distributeur d'air (16) est placé de préférence en-dessous de l'élément constitutif (10), de manière particulièrement préférée dans ou sous un revêtement de sol (15) d'une cabine de peinture (13) et **en ce que**, de manière tout particulièrement préférée, le dispositif d'alimentation d'air (14) est placé en étant orienté sensiblement le long d'un axe longitudinal (LA) de l'élément constitutif (10).

5. Agencement selon l'une quelconque des revendications précédentes, **caractérisé en ce qu'**il est prévu au moins un dispositif ventilateur d'air frais (26) lequel est placé notamment avec un écart horizontal (AH) prédéfini par rapport à l'élément constitutif (10), le dispositif ventilateur d'air frais (26) étant conçu pour alimenter latéralement de l'air frais (27) dans l'environnement de l'élément constitutif (10).

6. Agencement selon l'une quelconque des revendications précédentes, **caractérisé en ce que** l'agencement comprend un système de filtration pour filtrer l'air vicié.

7. Agencement selon l'une quelconque des revendications précédentes, **caractérisé en ce que** l'agencement comprend un dispositif de chauffage de l'air alimenté, destiné à chauffer l'air frais (18) et/ou **en ce que** l'agencement comprend un condensateur et/ou un déshumidificateur pour condenser et/ou pour déshumidifier l'air frais (18).

8. Cabine de peinture (13) pour peindre un élément constitutif (10), comme un fuselage (11), comprenant un agencement selon l'une quelconque des revendications précédentes.

9. Procédé destiné à évacuer du brouillard de peinture lors de la peinture d'un élément constitutif (10), comme un fuselage (11), susceptible d'être réalisé avec un agencement selon l'une quelconque des revendications 1 à 7 ou dans une cabine de peinture (13) selon la revendication 8, de l'air frais (18) étant alimenté à partir d'un dispositif d'alimentation d'air (14) placé dans une zone inférieure ou dans un environnement inférieur de l'élément constitutif (10), de l'air vicié étant évacué à l'aide d'un dispositif d'évacuation d'air (21) placé dans une zone supérieure ou dans un environnement supérieur de l'élément constitutif (10), **caractérisé en ce que** l'air frais (18) est chauffé par rapport à l'air ambiant de l'élément constitutif (10), **en ce qu'**il se forme un courant thermique (20) s'écoulant le long d'une surface (19) de l'élément constitutif (10), dans la direction du dispositif d'évacuation d'air (21) et **en ce qu'**avec le courant thermique (20), de l'air vicié circulant, co-véhiculant le brouillard de peinture est évacué le long d'une surface (19) de l'élément constitutif (10) par le dispositif d'évacuation d'air (21).

10. Procédé selon la revendication 9, **caractérisé en ce que** l'air vicié est évacué à l'aide d'un dispositif d'évacuation d'air (21) conçu en tant qu'une coupole giratoire (22) notamment allongée, placée de préférence au-dessus de l'élément constitutif (10), de manière particulièrement préférée, orientée le long d'un axe longitudinal de l'élément constitutif (10), de manière tout particulièrement préférée, à double face.

11. Procédé selon l'une quelconque des revendications 9 ou 10, **caractérisé en ce que** l'air frais (18) est alimenté à faible impulsion.

12. Procédé selon l'une quelconque des revendications 9 à 11, **caractérisé en ce que** la température de l'air frais (18) est supérieure d'un maximum de 30 K, de préférence d'un maximum de 20 K, de manière particulièrement préférée de 10 K à la température de l'air ambiant.

13. Procédé selon l'une quelconque des revendications 9 à 12, **caractérisé en ce qu'**à un écart horizontal (AH) prédéfini, latéralement de l'élément constitutif (10), de l'air frais (27) est alimenté, lequel remplace sensiblement l'air ambiant mélangé par induction au courant thermique (20).

14. Procédé selon l'une quelconque des revendications 9 à 13, **caractérisé en ce que** l'air vicié et/ou l'air frais (18) est épuré par un système de filtration.

15. Procédé selon l'une quelconque des revendications 9 à 14, **caractérisé en ce que** l'air frais (18) est alimenté par un dispositif d'alimentation d'air (14) conçu en tant que canal distributeur d'air (16), comportant des moyens distributeurs d'air, notamment des orifices de sortie d'air (17) ou de canaux de sortie d'air.

16. Procédé de peinture destiné à peindre un élément constitutif (10), lequel comporte un procédé destiné à évacuer du brouillard de peinture lors de la peinture d'un élément constitutif (10) selon l'une quelconque des revendications 9 à 15.
